# EUROPÄISCHE PATENTSCHRIFT

(11) **EP 2 337 941 B1**
(45) Veröffentlichungstag und Bekanntmachung des Hinweises auf die Patenterteilung: **14.01.2015**
(21) Anmeldenummer: 09740329.9
(22) Anmeldetag: 26.10.2009
(51) Int. Cl.: F02M 35/024

(54) **LUFTFILTER FÜR DIE EINEM VERBRENNUNGSMOTOR IN EINEM KRAFTFAHRZEUG ZUGEFÜHRTE LUFT**
AIR FILTER FOR AIR FED TO AN INTERNAL COMBUSTION ENGINE IN A MOTOR VEHICLE
FILTRE À AIR POUR L'AIR INTRODUIT DANS UN MOTEUR À COMBUSTION INTERNE D'UN VÉHICULE À MOTEUR

(30) Priorität: 24.10.2008 DE 202008014211 U
(43) Veröffentlichungstag der Anmeldung: 29.06.2011
(73) Patentinhaber: Mann + Hummel GmbH, 71638 Ludwigsburg (DE)
(72) Erfinder: MOSER, Nickolaus, 71254 Ditzingen (DE); DURST, Michael, 74586 Frankenhardt (DE); WALZ, Stefan, 71691 Freiberg a.N. (DE)
(86) Internationale Anmeldenummer: PCT/EP2009/064046
(87) Internationale Veröffentlichungsnummer: WO 2010/046497

(56) Entgegenhaltungen:
- EP-A1- 1 589 216
- WO-A1-93/19291
- WO-A1-2008/043610
- DE-A1- 10 240 473
- DE-A1- 19 507 354
- DE-C1- 3 717 323
- US-A- 5 275 636
- US-A1- 2006 006 012
- US-B1- 6 790 251
- Anonymous: "Luftfilter, air-intake-systeme und zubehör" Internet citation, [Online] XP002566938 Gefunden im Internet: URL:http://www.s2000-honda.de/honda_s2000_ ap1_produkte/honda_s2000_ap1_luftfilter.ht m> [gefunden am 2010-02-03]
- Anonymous: "Image: Mugen Power Intake -AP" Speedstar-racing, [Online] XP002566939 Gefunden im Internet: URL:http://www.speedstar-racing.com/store/ catalog/popup_image.php/pID/201?osCsid=add 0145d79214172e6798149cf378ec6> [gefunden am 2010-02-03]

## Beschreibung

### Technisches Gebiet

Die Erfindung betrifft einen Luftfilter für die einem Verbrennungsmotor in einem Kraftfahrzeug zugeführte Luft der im Oberbegriff des Anspruchs 1 genannten Gattung.

### Stand der Technik

In der DE 10 2004 002 293 A1 ist ein Luftfilter für die einem Verbrennungsmotor zugeführte Luft beschrieben, der im Wesentlichen aus einem quaderförmigen Filtergehäuse mit einem flächigen Filtereinsatz besteht. Das Gehäuse besteht einerseits aus einem kastenförmigen Unterteil mit geschlossenem Boden sowie einer Rohluftöffnung und einer Reinluftöffnung in Seitenwänden und andererseits aus einem flachen Deckel, wobei zwischen den Rändern von Unterteil und Deckel der flächige Filtereinsatz dichtend eingespannt wird. Dadurch werden zwei Kammern gebildet, nämlich eine Rohluftkammer im unteren Bereich und eine Reinluftkammer über dem Filtereinsatz. Im Filtereinsatz befindet sich eine mittige Durchtrittsöffnung mit einer Reinluftleitung, die zu einem Anschlussstutzen für die dem Ansaugbereich des Verbrennungsmotors zuzuleitende Reinluft führt.

Gemäß einer anderen Ausführungsform in der DE 10 2004 002 293 A1 ist das Filtergehäuse im Wesentlichen zylindrisch mit einem zentralen Rohrstück, so dass zwischen dem Filtergehäusemantel und dem Rohrstück ein Ringraum gebildet ist, in dem der Filtereinsatz aufgenommen ist. An einem Ende des Filtergehäuses befindet sich eine Rohluftkammer mit einem Rohlufteintrittsstutzen, und an dem anderen Ende ist die Reinluftkammer vorgesehen, von der aus die Reinluft durch das zentrale Rohrstück an einen Reinluftauslassstutzen geführt wird. Der Filtereinsatz wird in axialer Richtung durchströmt.

In der DE 699 15 764 T2 ist ein Luftansaugsystem für einen Verbrennungsmotor dargestellt, das einen Luftfilter mit einem quaderförmigen Filtergehäuse umfasst. Das Filtergehäuse ist auf der Rohluftseite mit einem über einem Kühlmittelkühler beginnenden Lufteinlasskanal versehen, und die Reinluftseite ist an das Luftansaugsystem des Verbrennungsmotors angeschlossen. Weitere gattungsgemäße Luftfilks sind aus der DE 19 507 354 A1 und US 5 275 636 bekannt geworden.

Diese bekannten Luftfilter benötigen einen erheblichen Bauraum, der in modernen Personenkraftwagen kaum zur Verfügung steht, so dass die Unterbringung schwierig ist. Ein Nachteil besteht auch darin, dass bereits in einem frühen Entwicklungsstadium die genauen Maße für den Luftfilter und dessen räumliche Zuordnung festgelegt sind und spätere Änderungen allenfalls mit sehr großem Aufwand erfolgen können.

Der vorliegenden Erfindung liegt die Aufgabe zugrunde, einen Luftfilter der gattungsgemäßen Art zu schaffen, der bezüglich des Bauraums weitgehende Anpassung in seiner Gestaltung bietet.

Diese Aufgabe wird durch einen Luftfilter mit den Merkmalen des Anspruchs 1 gelöst.

### Offenbarung der Erfindung

Durch die vorliegende Erfindung wird ein Luftfilter mit einem schlauchförmigen Filterelement geschaffen, dessen Gehäuse eine längliche Erstreckung aufweist, wodurch es möglich ist, je nach vorhandenem Bauraum das Gehäuse in seiner Längsrichtung auch bogenförmig zu gestalten. Durch eine in der Anströmseite sich im Wesentlichen über die Länge des Gehäuses erstreckende Rohluftöffnung ist für eine ausreichende Rohluftzufuhr und gleichmäßige Beaufschlagung des Filterelementes gesorgt.

Gemäß einer bevorzugten Ausgestaltung sind das Gehäuse und das Filterelement bezüglich der länglichen Erstreckung im Wesentlichen horizontal im Fahrzeug eingebaut. Dies bietet die Möglichkeit, den Luftfilter unter der Motorhaube und gegebenenfalls an dieser befestigt einzubauen oder eine Applikation nach dem Frontendgurt z. B. über einem Kühlmittelwärmetauscher anzuordnen. Dabei ist es außerdem von Vorteil, dass das Gehäuse und das Filterelement sich im Wesentlichen quer zur Fahrtrichtung erstrecken.

Gemäß einer bevorzugten Ausgestaltung ist die Rohluftöffnung an der Unterseite des Gehäuses angeordnet. In diesem Zusammenhang ist es zweckmäßig, dass die Rohluftöffnung derart gestaltet ist, dass die Luftströmung eine erhebliche Umlenkung erfährt. Durch eine solche Strömungsführung ist eine Richtungsänderung der Rohluft gegeben, mit deren Hilfe eine erhebliche Vorabscheidung von groben Partikeln oder Tropfen erfolgen kann. Grobe Partikel und Tropfen folgen aufgrund ihrer Trägheit nicht der Richtungsänderung, so dass eine Abscheidung solcher Partikel bzw. Tropfen erfolgt, bzw. die Partikel nicht in die Rohluftöffnung einströmen.

In weiterer Ausgestaltung des Erfindungsgegenstandes ist an mindestens einer der Stirnseiten des Gehäuses eine Reinluftöffnung angeordnet. Zur Reduzierung des Strömungswiderstandes kann es zweckmäßig sein, dass an jeder Stirnseite eine Reinluftöffnung vorgesehen ist. An diese Reinluftöffnungen sind Luftführungskanäle angeschlossen, die entweder zu einem gemeinsamen Lufteinlass des Verbrennungsmotors führen oder aber an separaten Lufteinlässen unterschiedlicher Zylinderbänke des Verbrennungsmotors angeschlossen sind.

Eine weitere zweckmäßige Ausgestaltung des Luftfilters besteht darin, dass das Gehäuse teilweise aus einem überwiegend geschlossenporigen Schaum besteht, der luftdicht, aber bei Krafteinwirkung nachgiebig ist. Eine solche Ausführung des Gehäuses hat den Vorteil, dass der betreffende Teil des Gehäuses und auch das darin enthaltene Filterelement nachgiebig sind, so dass die Gefahr von Verletzungen bei einem Aufprall einer Person auf die Motorhaube, beispielsweise einer Kollision mit einem Fußgänger, reduziert ist. Das Filterelement besteht vorzugsweise aus einer zu einem Schlauch zusammengerollten Filterbahn, die Präge- bzw. Knicklinien aufweist, entlang derer über den Umfang verteilt Falten ausgeknickt sind, wobei die Falten bezogen auf die Filterlängsachse schräg und/oder orthogonal verlaufende Faltenkanten aufweisen. Eine solche Ausführung des Filterelementes ermöglicht es, das Filterelement bogenförmig zu verlegen, so wie auch das Gehäuse in seiner Längserstreckung gestaltet ist. Dies hat den Vorteil, dass der Luftfilter bezüglich seiner Applikation sehr flexibel ist und auf eventuelle kurzfristige Bauraumveränderungen während des Entwicklungsprozesses eingegangen werden kann.

### Kurze Beschreibung der Zeichnungen

Ausführungsbeispiele der Erfindung sind nachstehend anhand der Zeichnung näher erläutert. In der Zeichnung zeigt:
Figur 1 eine schematische Darstellung eines Luftfilters,
Figur 2 eine schematische Darstellung des Luftfilters für einen Verbrennungsmotor mit zwei Zylinderbänken,
Figur 3 einen Schnitt quer zur Längserstreckung des Luftfilters,
Figur 4 eine Ausführungsvariante zu Figur 3 mit geringerer Bauhöhe,
Figur 5 eine Ausführungsvariante zu Figur 3 mit geänderter Rohluftöffnung.

### Ausführungsform(en) der Erfindung

In Figur 1 ist ein Luftfilter 1 dargestellt, der ein Gehäuse 2 und ein Filterelement 3 umfasst. Das Gehäuse 2 besitzt eine längliche Erstreckung zwischen zwei Stirnseiten 4, 5, wobei diese längliche Erstreckung eine Anströmseite 6 bildet, die eine als Längsschlitz gestaltete Rohluftöffnung 7 zum Einströmen der Rohluft aufweist. Die Anströmseite 6 des Gehäuses 2 ist so gestaltet, dass der Abstand der Rohluftöffnung 7 zum Filterelement 3 nahe den Stirnseiten 4, 5 des Gehäuses 2 größer ist als im mittleren Bereich der länglichen Erstreckung. Das Zuströmen der Rohluft ist mit den Pfeilen 8 angegeben. Das Filterelement 3 erstreckt sich über die gesamte Länge des Gehäuses 2, d. h. jeweils bis zu den Stirnseiten 4, 5, in denen Reinluftöffnungen 10, 11 angeordnet sind. Die zu filternde Rohluft tritt im Wesentlichen radial durch das Filterelement 3 in dessen Innenraum und wird dort in Längsrichtung des Filterelementes 3 zu den Reinluftöffnungen 10, 11 geführt. An die Reinluftöffnungen 10, 11 sind Luftführungskanäle 12, 13 angeschlossen, durch die die Reinluft gemäß Pfeilen 9 dem Verbrennungsmotor zugeführt wird. Der beschriebene Luftfilter 1 kann über einem Kühlmittelkühler für den Verbrennungsmotor angeordnet sein und sich somit quer zur Fahrtrichtung horizontal im Fahrzeug erstrecken. Die Richtung der Kühlluft ist mit einem Pfeil 14 angegeben, wobei ein Kühlluftstrom durch einen Lüfter 15 erzeugt wird.

Die Figur 2 zeigt einen Luftfilter 16, der bezüglich seiner Funktion demjenigen der Figur 1 entspricht und nur bezüglich der Form des Gehäuses 21 geändert ist. Der Luftfilter 16 befindet sich über einem Kühlmittelkühler eines Verbrennungsmotors 17, bei dem es sich beispielsweise um einen V-Motor mit zwei Zylinderbänken 18, 19 handelt. Die Rohluft tritt gemäß Pfeilen 20 durch eine entsprechende - in Figur 2 nicht dargestellte - Rohluftöffnung in das Gehäuse 21 ein und strömt dann radial durch das Filterelement 3, das demjenigen der Figur 1 entspricht. An entsprechenden Reinluftöffnungen in Stirnseiten 22, 23 des Gehäuses 21 sind Luftführungskanäle 24, 25 angeschlossen, durch die gemäß Pfeil 26 die Reinluft den Ansaugöffnungen der jeweiligen Zylinderbänke 18, 19 zugeführt wird. Der Lüfter 15 zum Erzeugen eines Kühlluftstromes 14 entspricht demjenigen der Figur 1.

Die Figur 3 zeigt einen Schnitt quer zur Längserstreckung eines Luftfilters 27 mit einem Gehäuse 28 und darin angeordnetem Filterelement 3. Das Gehäuse 28 besitzt an einer unteren Gehäusewand 29 benachbart zu einer in Fahrtrichtung vorderen Gehäusewand 30 eine Rohluftöffnung 31, wobei die vordere Gehäusewand 30 etwas nach unten verlängert ist, um die vertikale Einströmrichtung der Rohluft 8 zu begünstigen. Durch die Richtungsänderung der Rohluft kann eine erhebliche Vorabscheidung von groben Partikeln oder Tropfen erfolgen, da diese aufgrund der Trägheit der Richtungsänderung nicht folgen. Die Rohluft tritt radial in das Filterelement 3 und wird als Reinluft dann in Längsrichtung des Filterelementes durch dessen Innenraum geführt, um gemäß Pfeil 9 aus dem Luftfilter 27 auszutreten.

Die Figur 4 zeigt eine Anordnung ähnlich derjenigen der Figur 3, allerdings mit einer flacheren Querschnittsform des Gehäuses 28 und des Filterelementes 3. Im Übrigen stimmen für gleiche Teile die Bezugszeichen mit denjenigen der Figur 3 überein.

Die Figur 5 zeigt eine Ausführungsvariante zu Figur 3, bei der eine Rohluftöffnung 32 am unteren Ende der vorderen Gehäusewand 30 unmittelbar über der unteren Gehäusewand 29 angeordnet ist. Im Übrigen stimmen die Bezugszeichen für gleiche Teile mit denjenigen der Figur 3 überein.

Das Filterelement 3 besteht beispielsweise aus einem natürlichen oder synthetischen Filtermaterial, das als Filterbahn Präge- und Knicklinien aufweist. Die Filterbahn wird zu einem Schlauch zusammengerollt, wobei entlang der Präge- und Knicklinien über den Umfang verteilt Falten ausgeknickt sind. Diese Falten weisen bezogen auf die Filterlängsachse schräg und/oder orthogonal verlaufende Faltenkanten auf. Dadurch ist eine bogenförmige Verlegung des Filterelementes möglich. In der Applikation kann somit sehr flexibel auf eventuelle kurzfristige Bauraumveränderungen während des Entwicklungsprozesses des Fahrzeugtyps reagiert werden. Der Vorteil dieser Lösung besteht auch darin, dass das Gehäuse dem vorhandenen Bauraum angepasst werden kann und ebenso gekrümmte Gestaltungen möglich sind wie beim Filterelement selbst.

Wie sich aus Figur 1 ergibt, erstreckt sich die Rohluftöffnung 7 über die gesamte Länge der Anströmseite 6 des Gehäuses 2, so dass das Filterelement 3 über die gesamte Länge mindestens annähernd radial angeströmt werden kann. Das Gehäuse kann in sogenannter Hybrid-Bauweise ausgeführt sein, wobei das Gehäuse z. T. aus einem für die Funktionsweise des Filters ausreichenden, stabilen Schaum besteht. Der betreffende Teil des Gehäuses und das Filterelement sind nachgiebig, so dass die Gefahr von Verletzungen bei einem Aufprall einer Person auf die Motorhaube, beispielsweise einer Kollision mit einem Fußgänger, reduziert ist.

Neben den Querschnittsformen des Filterelements 3 in den Fig. 3, 4 und 5 sind auch andere Querschnittsformen möglich, beispielsweise kreisförmig oder oval.

## Patentansprüche

1. Luftfilter (1, 16, 27) für einem Verbrennungsmotor (17) in einem Kraftfahrzeug zugeführte Luft, wobei der Luftfilter (1, 16, 27) ein Gehäuse (2, 21, 28) mit darin angeordnetem, schlauchförmigem Filterelement (3) umfasst und das Filterelement (3) von außen nach innen durchströmt wird, wobei das Gehäuse (2, 21, 28) zwischen zwei Stirnseiten (4, 5; 22, 23) eine Anströmseite (6) mit länglicher Erstreckung aufweist und an der Anströmseite (6) eine Rohluftöffnung (7, 31, 32) vorgesehen ist, **dadurch gekennzeichnet, dass** sich die Rohluftöffnung (7, 31, 32) über die gesamte Länge des Gehäuses (2, 21, 28) erstreckt.

2. Luftfilter nach Anspruch 1, **dadurch gekennzeichnet, dass** das Gehäuse (2, 21, 28) und das Filterelement (3) bezüglich der länglichen Erstreckung im Wesentlichen horizontal im Fahrzeug eingebaut sind.

3. Luftfilter nach Anspruch 2, **dadurch gekennzeichnet, dass** das Gehäuse (2, 21, 28) und das Filterelement (3) sich im Wesentlichen quer zur Fahrtrichtung erstrecken.

4. Luftfilter nach einem der Ansprüche 2 oder 3, **dadurch gekennzeichnet, dass** die Rohluftöffnung (31) an der Unterseite des Gehäuses (28) angeordnet ist.

5. Luftfilter nach einem der Ansprüche 1 bis 4, **dadurch gekennzeichnet, dass** die Rohluftöffnung (31) derart gestaltet ist, dass die Luftströmung eine erhebliche Umlenkung erfährt.

6. Luftfilter nach einem der Ansprüche 1 bis 5, **dadurch gekennzeichnet, dass** an mindestens einer der Stirnseiten (4, 5; 22, 23) des Gehäuses (2, 21) eine Reinluftöffnung (10, 11) angeordnet ist.

7. Luftfilter nach Anspruch 6, **dadurch gekennzeichnet, dass** an jeder Stirnseite (4, 5; 22, 23) eine Reinluftöffnung (10, 11) vorgesehen ist.

8. Luftfilter nach Anspruch 7, **dadurch gekennzeichnet, dass** an den Reinluftöffnungen (10, 11) Luftführungskanäle (12, 13; 24, 25) angeschlossen sind, die zu einem gemeinsamen Lufteinlass des Verbrennungsmotors führen.

9. Luftfilter nach Anspruch 7, **dadurch gekennzeichnet, dass** an den Reinluftöffnungen (10, 11) Luftführungskanäle (24, 25) angeschlossen sind, die zu separaten Lufteinlässen unterschiedlicher Zylinderbänke (18, 19) des Verbrennungsmotors (17) führen.

10. Luftfilter nach einem der Ansprüche 1 bis 9, **dadurch gekennzeichnet, dass** das Gehäuse (2, 21, 28) teilweise aus einem überwiegend geschlossenporigen Schaum besteht, der bei Krafteinwirkung nachgeben kann.

11. Luftfilter nach einem der Ansprüche 3 bis 10, **dadurch gekennzeichnet, dass** das Gehäuse (2, 21) mit dem Filterelement (3) über einem Kühlmittelkühler des Verbrennungsmotors (17) angeordnet ist.

12. Luftfilter nach einem der Ansprüche 1 bis 11, **dadurch gekennzeichnet, dass** das Filterelement (3) aus einer zu einem Schlauch zusammengerollten Filterbahn besteht, die Präge- bzw. Knicklinien aufweist, entlang derer über den Umfang verteilt Falten ausgeknickt sind, wobei die Falten bezogen auf die Filterlängsachse schräg und/oder orthogonal verlaufende Faltenkanten aufweisen.

13. Luftfilter nach einem der Ansprüche 1 bis 12, **dadurch gekennzeichnet, dass** das Gehäuse (2, 21, 28) und das Filterelement (3) bogenförmig gestaltet sind.

## Claims

1. Air filter (1, 16, 27) for air supplied to an internal combustion engine (17) in a motor vehicle, the air filter (1, 16, 27) comprising a housing (2, 21, 28) with a tubular filter element (3) disposed therein and the filter element (3) being flowed through from the outside to the inside, the housing (2, 21, 28) featuring an inflow side (6) with an elongated extension between two front faces (4, 5; 22, 23) and a raw air opening (7, 31, 32) being provided on the inflow side (6), **characterized in that** the raw air opening (7, 31, 32) extends across the whole length of the housing (2, 21, 28).

2. Air filter according to claim 1, **characterized in that** the housing (2, 21, 28) and the filter element (3) are installed substantially horizontally in the motor vehicle with respect to the elongated extension.

3. Air filter according to claim 2, **characterized in that** the housing (2, 21, 28) and the filter element (3) extend substantially transversely to the direction of travel.

4. Air filter according to one of the claims 2 or 3, **characterized in that** the raw air opening (31) is disposed on the underside of the housing (28).

5. Air filter according to one of the claims 1 to 4, **characterized in that** the raw air opening (31) is designed in such a way that the air flow experiences a substantial deviation.

6. Air filter according to one of the claims 1 to 5, **characterized in that** one clean air opening (10, 11) is disposed on at least one of the front faces (4, 5; 22, 23) of the housing (2, 21).

7. Air filter according to claim 6, **characterized in that** one clean air opening (10, 11) is provided on each front face (4, 5; 22, 23).

8. Air filter according to claim 7, **characterized in that** air ducts (12, 13; 24, 25), which lead to a common air inlet of the internal combustion engine, are connected to the clean air openings (10, 11).

9. Air filter according to claim 7, **characterized in that** air ducts (24, 25), which lead to separate air inlets of different cylinder banks (18, 19) of the internal combustion engine (17), are connected to the clean air openings (10, 11).

10. Air filter according to one of the claims 1 to 9, **characterized in that** the housing (2, 21, 28) consists partially mainly of a closed-pore foam, which can yield when a force is applied.

11. Air filter according to one of the claims 3 to 10, **characterized in that** the housing (2, 21) is disposed with the filter element (3) above a coolant cooler of the internal combustion engine (17).

12. Air filter according to one of the claims 1 to 11, **characterized in that** the filter element (3) consists of a filter web coiled up into a hose and which features embossing and/or bending lines, along which folds are bent across the periphery, wherein the folds with regard to the longitudinal axis of the filter feature fold edges extending in an inclined and/or orthogonal manner.

13. Air filter according to one of the claims 1 to 12, **characterized in that** the housing (2, 21, 28) and the filter element (3) are designed in an arc-shaped manner.

## Revendications

1. Filtre à air (1, 16, 27) pour de l'air acheminé à un moteur à combustion interne (17) dans un véhicule automobile, le filtre à air (1, 16, 27) comprenant un boîtier (2, 21, 28) avec un élément filtrant (3) en forme de tuyau disposé à l'intérieur du boîtier et l'élément filtrant (3) étant parcouru par un flux de l'extérieur vers l'intérieur, le boîtier (2, 21, 28) présentant entre deux faces frontales (4, 5 ; 22, 23) un côté d'entrée (6) avec une extension longitudinale et une ouverture d'air brut (7, 31, 32) étant prévue du côté d'entrée (6), **caractérisé en ce que** l'ouverture d'air brut (7, 31, 32) s'étend sur toute la longueur du boîtier (2, 21, 28).

2. Filtre à air selon la revendication 1, **caractérisé en ce que** le boîtier (2, 21, 28) et l'élément filtrant (3) sont montés dans le véhicule de manière essentiellement horizontale par rapport à l'extension longitudinale.

3. Filtre à air selon la revendication 2, **caractérisé en ce que** le boîtier (2, 21, 28) et l'élément filtrant (3) s'étendent essentiellement en travers du sens de la marche.

4. Filtre à air selon l'une des revendications 2 ou 3, **caractérisé en ce que** l'ouverture d'air brut (31) est disposée sur la partie inférieure du boîtier (28).

5. Filtre à air selon l'une des revendications 1 à 4, **caractérisé en ce que** l'ouverture d'air brut (31) est exécutée de manière à ce que le flux d'air subisse une forte déviation.

6. Filtre à air selon l'une des revendications 1 à 5, **caractérisé en ce qu'**une ouverture d'air pur (10, 11) est disposée sur au moins une des faces frontales (4, 5; 22, 23) du boîtier (2, 21).

7. Filtre à air selon la revendication 6, **caractérisé en ce qu**'une ouverture d'air pur (10, 11) est prévue sur chaque face frontale (4, 5 ; 22, 23).

8. Filtre à air selon la revendication 7, **caractérisé en ce que** des canaux de circulation d'air (12, 13 ; 24, 25) menant à une admission d'air commune du moteur à combustion interne sont raccordés aux ouvertures d'air pur (10, 11).

9. Filtre à air selon la revendication 7, **caractérisé en ce que** des canaux de circulation d'air (24, 25) menant à des admissions d'air séparées de différents bancs de cylindres (18, 19) du moteur à combustion interne (17) sont raccordés aux ouvertures d'air pur (10, 11).

10. Filtre à air selon l'une des revendications 1 à 9, **caractérisé en ce que** le boîtier (2, 21, 28) est en partie constitué d'une mousse principalement à alvéoles fermées qui peut céder sous l'action de force.

11. Filtre à air selon l'une des revendications 3 à 10, **caractérisé en ce que** le boîtier (2, 21) est disposé avec l'élément filtrant (3) au-dessus d'un refroidisseur à réfrigérant du moteur à combustion interne (17).

12. Élément de filtre à air selon l'une des revendications 1 à 11, **caractérisé en ce que** l'élément filtrant (3) est constitué d'une bande filtrante enroulée en forme de tuyau et dotée de lignes de refoulement et/ou de flambage le long desquelles des plis répartis sur la circonférence sont flambés, les plis présentant des bords de plis évoluant de manière oblique et/ou orthogonale par rapport à l'axe longitudinal du filtre.

13. Filtre à air selon l'une des revendications 1 à 12, **caractérisé en ce que** le boîtier (2, 21, 28) et l'élément filtrant (3) sont exécutés en forme d'arc.
